# EUROPÄISCHE PATENTSCHRIFT

(11) **EP 1 134 381 B1**
(45) Veröffentlichungstag und Bekanntmachung des Hinweises auf die Patenterteilung: **21.07.2004**
(21) Anmeldenummer: 00810219.6
(22) Anmeldetag: 15.03.2000
(51) Int. Cl.: F02B 75/26, F01B 3/04, F01B 3/00

(54) **Kolbenmaschine**
Piston machine
Machine à pistons

(43) Veröffentlichungstag der Anmeldung: 19.09.2001
(73) Patentinhaber: Lehofer, Gerhard, 3655 Sigriswil (CH)
(72) Erfinder: Lehofer, Gerhard, 3655 Sigriswil (CH)
(74) Vertreter: BOVARD AG - Patentanwälte

(56) Entgegenhaltungen:
- DE-C- 937 742
- DE-U- 29 817 540
- US-A- 1 770 311
- US-A- 1 810 017

## Beschreibung

Die vorliegende Erfindung bezieht sich auf eine Kolbenmaschine gemäss dem Oberbegriff des Patentanspruches 1.

Derartige Kolbenmaschinen sind bekannt. Insbesondere sind Hubkolbenmotoren nach dem Otto- oder Dieselverfahren bekannt, bei welchen die lineare Hin- und Herbewegung der Kolben über Pleuelstangen, die mit einer Kurbelwelle zusammenwirken, in eine Rotationsbewegung umgewandelt werden. Die Bewegung der Kolben verläuft somit sinusförmig, der Bewegungsablauf der Kolben kann nicht beeinflusst werden, eine Optimierung des Verbrennungsvorgangs, beispielsweise bei Verbrennungsmotoren hinsichtlich einer schadstoffarmen Verbrennung kann nicht erreicht werden.

In der EP-A-0 702 128 ist ein Mechanismus dargestellt, mittels welchem die lineare Hin- und Herbewegung des Kolbens über eine Kurvenscheibe in eine Rotationsbewegung einer Welle umgewandelt wird. Durch die Verwendung einer Kurvenscheibe kann die Bewegungscharakteristik des Kolbens an den gewünschten Vorgang angepasst und optimiert werden, durch die hier dargestellte Anordnung wirken aber wechselnde Kräfte, insbesondere Querkräfte, auf die Wände des Kolbens, was sich negativ auf die Reibungsverhältnisse auswirkt und somit die Abnützung der entsprechenden Reibflächen vergrössert wird. Des weiteren weist die Kurvenscheibe eine grosse Differenz zwischen grösstem Radius und kleinstem Radius auf, wodurch die darauf abrollende Rolle, wenn die Welle im wesentlichen eine konstante Winkelgeschwindigkeit hat, während einer Umdrehung der Welle von einer Maximalgeschwindigkeit auf eine Minimalgeschwindigkeit abgebremst und wieder auf die Maximalgeschwindigkeit beschleunigt wird. Bei schnell laufenden Motoren kommt es hierbei wegen der Trägheit der Masse der Rolle zu Gleitbewegungen zwischen Rollenoberfläche und Kurvenscheibenoberfläche, wodurch auch hier die Abnützung relativ gross wird.

Aus der Veröffentlichung Nr. WO 88/05858 ist eine Verbrennungsmaschine entnehmbar, bei welcher die Kolben paarweise gegeneinanderwirkend angeordnet sind, und deren lineare Hin- und Herbewegung über an den Kolben befestigten Rollen auf eine Kurve übertragen wird, die die Form einer Ringfläche aufweist, die mit Erhöhungen und Vertiefungen versehen ist, und die mit der Welle fest verbunden ist. Durch diese Wahl von Kurvenflächen wird die Drehzahlschwankung der Rollen, die bei der oben beschriebenen Verwendung von Kurvenscheiben sehr gross ist, wesentlich verkleinert. Durch die Verwendung von bombierten Zylinderrollen, was zur Folge hat, dass die Tragkraft sehr stark abfällt, und wodurch die Bohrbewegung, die bei Zylinderrollen auftreten würde, vermieden werden kann, bleibt eine achsiale Schiebung der Rollen in den Steigungen der Kurvenscheibe dennoch bestehen, wodurch ein relativ grosser Verschleiss nicht verhindert werden kann. Des weiteren wirkt auch bei dieser Ausführungsform eine Reaktionskraft über den Kolben auf die Zylinderwand, wodurch auch hier eine grosse Reibung entsteht.

Eine ähnliche Anordnung ist in der US-A-1 770 311 dargestellt. Auch hier sind die Rollen an den Kolben befestigt, die auf einer ringflächenförmigen Kurve abrollen. Durch die Verwendung einer ringflächenförmigen Kurve tritt eine achsiale Schiebung der Rollen in den Steigungen der Kurve auf, was bezüglich Verschleiss nachteilig ist.

In der Veröffentlichung WO 98/04820 wird ebenfalls eine Verbrennungsmaschine dargestellt, die im wesentlichen gleich aufgebaut ist, wie die vorgängig beschriebene, wobei anstelle einer Kurvenbahn, die als Kurvenfläche in einen Hohlzylinder eingelassen ist, eine Rippe verwendet wird, die umlaufend auf einem Zylinderkörper aufgesetzt ist. Durch diese Anordnung werden aber genau die gleichen Nachteile erhalten, wie bei der vorgängig beschriebenen Ausführungsform.

Die Aufgabe der vorliegenden Erfindung besteht nun darin, einen Kolbenmotor so zu gestalten, dass die Umwandlung der linearen Hin- und Herbewegung der Kolben in eine Drehbewegung der Welle und umgekehrt so erhalten werden kann, dass die Reibung und der Verschleiss möglichst gering gehalten werden können. Des weiteren soll der Aufbau des hierzu erforderlichen Mechanismus einfach und kostengünstig sein.

Erfindungsgemäss erfolgt die Lösung dieser Aufgabe durch die im Patentanspruch 1 aufgeführten Merkmale.

Durch die Anordnung der Rollen auf einem Schwenkhebel können die Reaktionskräfte in optimaler Weise vom Gehäuse aufgenommen werden, so dass praktisch keine seitlich gerichteten Kräfte auf die Kolben wirken.

Zudem verläuft die Bahn, auf welcher die Rollen abrollen, in einer Hohlkugelschale, deren Zentrum im Schnittpunkt der Schwenkachse des Schwenkhebels mit der Drehachse der Welle liegt. Die Fläche der Bahn ist in radialer Richtung gegen das Zentrum gerichtet, die beiden Rollen haben die Form eines Kegelstumpfs, wobei die Spitze des durch den Kegelstumpf definierten Kegels ebenfalls im oben definierten Zentrum liegt. Dadurch wird ein optimaler Abrollvorgang der Rollen auf der Bahn erreicht, es entsteht keine Bohrbewegung, eine achsiale Schiebung der Rolle wird vermieden, die Tragkraft ist wegen der Linienberührung zwischen Rolle und Bahn gross, der Verschleiss wird äusserst minim gehalten.

Eine weitere vorteilhafte Ausgestaltung der Erfindung besteht darin, dass die jeweilige Koppelstange fest mit dem entsprechenden Kolben verbunden ist und im Bereich, in welchem diese am Schwenkhebel angelenkt ist, in einer Linearfuhrung geführt ist, welche parallel zur Zylinderachse ausgerichtet ist. Dadurch wird eine optimale Führung der Kolben im Zylinder erreicht, die Reibung zwischen Kolben und Zylinder ist sehr gering, wodurch der Verschleiss und der Wirkungsgrad entsprechend verbessert wird.

In vorteilhafter Weise ist die Anlenkung zwischen Schwenkhebel und Koppelstange so ausgebildet, dass der Anlenkpunkt im Schwenkhebel im wesentlichen gegen dessen Schwenkachse hin und von dieser weg verschiebbar gelagert ist. Dadurch kann die Bogenbewegung des Schwenkhebels und die Linearbewegung der Koppelstange ohne zusätzliches Zwischenglied ausgeglichen werden.

Eine weitere vorteilhafte Ausgestaltung der Erfindung besteht darin, dass der Schwenkhebel aus einem Rahmen gebildet ist, zwischen dessen beiden parallelen Schenkeln die Welle verläuft und die beiden Schenkel jeweils mit einem Lagerzapfen ausgestattet sind, durch welche die Schwenkachse gebildet ist und die Lagerzapfen jeweils in einem Lager gelagert sind, welche Lager jeweils in einer Lasche gehalten sind, welche Laschen mit dem Gehäuse fest verbunden sind. Durch diese Konstruktion wird eine optimale Aufnahme der Kräfte, herrührend vom auf den Schwenkhebel wirkenden Drehmoment, erreicht, die Reibung kann äusserst gering gehalten werden.

In vorteilhafter Weise sind die Lager in den Laschen, die mit dem Gehäuse fest verbunden sind, einstellbar ausgebildet, wodurch der Schwenkhebel justierbar wird und die beiden Rollen in optimaler Weise mit der Bahn zusammenwirken können.

Die Welle ist in vorteilhafter Weise mit Mitteln zur Übertragung der Rotationsbewegung auf weitere Übertragungselemente ausgestattet, beispielsweise zur Steuerung der Ventile und zum Antrieb von weiteren Aggregaten.

Eine weitere Aufgabe der Erfindung besteht darin, eine Ventileinrichtung zum Öffnen und Schliessen von Einlass- und Auslassöffnungen in einem Zylinder einer Kolbenmaschine der vorgängig beschriebenen Art zu schaffen, die einfach im Aufbau ist und die einen geringen Verschleiss hat.

Erfindungsgemäss erfolgt die Lösung dieser Aufgabe durch die im Anspruch 7 aufgeführten Merkmale. Durch die Verwendung einer Dichtplatte, die an einem schwenkbaren Hebel angelenkt ist, und die im geschlossenen Zustand die jeweilige Öffnung im Zylinder überdeckt, wird eine optimale Dichtung erreicht, ohne dass komplizierte Flächen aufeinander eingeschliffen werden müssen.

In vorteilhafter Weise ist die Dichtfläche der Dichtplatte eben ausgebildet, die entsprechende Fläche der Zylinderoberfläche, die die jeweilige Öffnung umgibt, kann ebenfalls eben ausgebildet sein, diese Flächen können in einfacher Weise erhalten werden.

Eine weitere vorteilhafte Ausgestaltung dieser Ventileinrichtung besteht darin, dass die Dichtplatte bezüglich der Schwenkachse des schwenkbaren Hebels derart beweglich gehalten ist, dass die Dichtfläche der Dichtplatte sich bezüglich der die jeweilige Öffnung umgebenden Fläche selbsttätig einstellt. Dadurch wird eine optimale Dichtheit erreicht.

Eine weitere vorteilhafte Ausgestaltung dieser Ventileinrichtung besteht darin, dass an der Dichtplatte ein Gegengewicht angebracht ist, welches derart angeordnet ist, dass bei der Öffnungs- und Schliessbewegung der Dichtplatte diese bezüglich des Schwenkhebels im wesentlichen stillstehend ist. Da somit zwischen Dichtplatte und Schwenkhebel praktisch keine Bewegung stattfindet, ist es nicht erforderlich, eine Schmierung vorzusehen, wodurch der Aufbau wesentlich vereinfacht wird.

Eine weitere vorteilhafte Ausgestaltung der Erfindung besteht darin, dass mindestens die Dichtplatte aus einem keramischen Werkstoff hergestellt ist. Hiermit ist die erforderliche Temperaturbeständigkeit ohne Kühlung gegeben, ein Verzug und Wärmespannungen in der Dichtplatte, die von der Kühlung herrühren könnten, fallen somit weg.

Ausführungsformen der erfindungsgemässen Einrichtungen werden nachfolgend anhand der beiliegenden Zeichnung beispielhaft näher erläutert. Es zeigt
Fig. 1 in schematischer Darstellung eine als Wärmemotor ausgebildete erfindungsgemasse Kolbenmaschine;
Fig. 2 eine Ansicht einer Gruppe der Zylinderanordnung in konstruktiver Ausgestaltung, zum Teil im Schnitt, des Wärmemotors gemäss Fig. 1;
Fig. 3 eine Schnittdarstellung durch den Schwenkhebel entlang Linie III-III der Darstellung gemäss Fig. 2;
Fig. 4 eine Schnittdarstellung entlang Linie IV-IV durch den Schwenkhebel gemäss Fig. 3;
Fig. 5 eine Ansicht auf eine erste Ausführungsform einer Ventileinrichtung;
Fig. 6 eine Draufsicht auf die Ventileinrichtung gemäss Fig. 5, zum Teil im Schnitt;
Fig. 7 eine Ansicht auf eine weitere Ausführungsform einer Ventileinrichtung; und
Fig. 8 eine Draufsicht auf die Ventileinrichtung gemäss Fig. 7, zum Teil im Schnitt.

Die als Wärmemotor ausgebildete Kolbenmaschine, wie sie in Fig. 1 schematisch dargestellt ist, umfasst zwei Gruppen 1 und 2 von jeweils vier Zylindern 3, 4, 5 und 6. In jedem Zylinder 3, 4, 5 und 6 ist jeweils ein Kolben 7, 8, 9 bzw. 10 linear verschiebbar angeordnet. Jeder Zylinder 3 bis 6 ist mit einer Ventileinrichtung 11 ausgestattet, mit welcher die Einlass- bzw. Auslassöffnungen des jeweiligen Zylinders 3 bis 6 geöffnet und geschlossen werden können, welche Ventileinrichtungen 11 später noch im Detail beschrieben werden.

An den Kolben 7, 8, 9 und 10 ist jeweils eine Koppelstange 12 befestigt. Die Koppelstange 12, die mit dem Kolben 7 verbunden ist, der sich im Zylinder 3 bewegt, ist an einem Endbereich eines Schwenkhebels 13 angelenkt. Die Koppelstange 12 des Kolbens 8, der sich im Zylinder 4 bewegt, ist an den anderen Endbereich des Schwenkhebels 13 angelenkt. Der Schwenkhebel 13 ist mittig um eine Schwenkachse 14 schwenkbar, die im Gehäuse der Kolbenmaschine gehalten ist, wie später noch beschrieben wird.

Ebenfalls an den beiden Endbereichen des Schwenkhebels 13 ist jeweils eine Rolle 15 angeordnet, deren Drehachsen jeweils senkrecht zu der Schwenkachse 14 des Schwenkhebels 13 stehen. Die Rollen 15 rollen auf einer Bahn 16 ab, die mit einer zentral angeordneten Welle 17 fest verbunden ist, und die mit Erhebungen und Vertiefungen versehen ist, wie später noch beschrieben wird.

In gleicher Weise ist die Koppelstange 12 des Kolbens 9, der im Zylinder 5 hin und her bewegbar ist, am einen Endbereich eines weiteren Schwenkhebels 18 angelenkt, während die Koppelstange 12 des Kolbens 10, der im Zylinder 6 hin und her bewegbar ist, am anderen Endbereich des weiteren Schwenkhebels 18 angelenkt ist. Auch dieser weitere Schwenkhebel 18 ist in gleicher Weise wie der Schwenkhebel 13 mit Rollen 19 ausgestattet. Der weitere Schwenkhebel 18 ist um die Schwenkachse 20 schwenkbar, die Drehachsen der Rollen 19 stehen ebenfalls senkrecht zu dieser Schwenkachse 20, die ebenfalls am Gehäuse gehalten ist.

Die Rollen 19 rollen ebenfalls auf einer Bahn 24 ab, die fest mit der Welle 17 verbunden ist.

Nachfolgend wird die Funktionsweise dieses Wärmemotors beschrieben. Durch Verdrehen der Welle 17 wird abwechslungsweise durch den Kolben 7 bzw. 8, die über die Koppelstangen 12 und den Schwenkhebel 13 in den Zylindern 3 bzw. 4 hin und her bewegbar sind, über einen Ansaugkanal 21 ein gasförmiges Medium angesaugt und verdichtet, wobei die Ventileinrichtung 11 die Einlass- bzw. Auslassöffnungen gesteuert öffnet und schliesst. Das komprimierte Gas wird in eine Hochdruckkammer 22 ausgestossen. Durch die Anordnung von vier Zylindern 3 und 4 (jeweils zwei pro Gruppe 1 bzw. Gruppe 2) und die entsprechend ausgelegte und ausgebildete Bahn 16 hat jeder der Kolben 7 bzw. 8 jeweils etwas über einen Viertel einer Umdrehung der Welle 17 für das Ausschieben des komprimierten Gases zur Verfügung, wodurch das Ausschieben mit kleiner Gasgeschwindigkeit stattfinden kann und die Strömungsverluste entsprechend gering sind. Der Verlauf der Bahn 16 mit ihren Erhöhungen und Vertiefungen, ist dabei der Charakteristik der Ventileinrichtung 11 und den entsprechenden Strömungsverhältnissen angepasst, so dass aus den Zylindern 3 und 4 ein praktisch kontinuierlicher und beinahe gleichmässiger Gasstrom in die Hochdruckkammer 22 strömt.

In der Hochdruckkammer 22 wird dem verdichteten Gas Wärme zugeführt, was beispielsweise durch Verbrennung eines entsprechenden Brennstoffes in der Hochdruckkammer 22 erfolgen kann, dargestellt durch Bezugszeichen 23. Die Wärmezufuhr kann aber auch durch einen Wärmetauscher erfolgen, der beispielsweise durch eine äussere Wärmequelle bedienbar ist. Diese äussere Wärmequelle kann praktisch beliebig betrieben werden. Durch diese Wärmezufuhr dehnt sich das Verbrennungsgas aus und strömt über die Ventileinrichtung 11 in die Zylinder 5 und 6. Das Gas expandiert, die Kolben 9 und 10 weichen abwechslungsweise zurück und treiben über die Koppelstange 12, über den weiteren Schwenkhebel 18, die Rollen 19 und die Bahn 24 die Welle 17 an. Das expandierte Gas verlässt die Zylinder 5 und 6 über die durch die Ventileinrichtung 11 gesteuerten Auslassöffnungen. Auch in den Zylindern 5 und 6 erfolgt das Füllen durch das Verbrennungsgas wiederum durch langsames Überströmen und damit mit kleinem Energieverlust. Die Ventileinrichtungen 11 werden in bekannter Weise über die Welle 17 mit dem entsprechenden Antriebsmechanismus gesteuert.

Bei einem derartigen Wärmemotor kann beispielsweise das Gas in der Hochdruckkammer bei einem Druck von ca. 15 bis 20 bar auf eine Temperatur von etwa 1500 Kelvin erhitzt werden. Das Hubvolumen der Zylinder, die das erwärmte Gas aufnehmen ist etwa 2,5 mal so gross, wie das Hubvolumen der Zylinder, die das Gas ansaugen und komprimieren. Die Temperatur des ausströmenden Gases beträgt dann etwa 470 Kelvin.

In den Ansaugkanal 21 können im Bereich der Ventileinrichtungen 11 an sich bekannte Drosselscheiben 56 (Fig. 2) eingesetzt werden. Entsprechende Drosselscheiben werden auch im Bereich der Ventileinrichtungen 11 der Zylinder 5 und 6 eingesetzt. Dadurch kann die Füllung der Zylinder 3 und 4, welche das Gas ansaugen und komprimieren, beeinflusst werden. Bei nicht vollständiger Füllung wird der Kompressionsdruck kleiner, was zu einem kleineren Druck im Verbrennungsraum führt. Im Verbrennungsraum wird soviel Wärme zugeführt, dass sich in Verbindung mit der Abfuhr des erwärmten Gases in den Zylindern 5 und 6 ein konstanter Druck einstellt. Dieser Druck kann gemessen und über die Wärmezufuhr geregelt werden. Mit den entsprechenden Drosselscheiben kann vermieden werden, dass Gas in die Zylinder 5 und 6 zurückfliessen kann.

Beim vorgängig beschriebenen Beispiel wird ein offener Gaskreislauf beschrieben. Selbstverständlich ist es auch denkbar, den Wärmemotor mit geschlossenem Kreislauf auszugestalten. Hierbei kann die Wärmezuführung durch einen Wärmetauscher erfolgen, welcher beispielsweise über Sonnenenergie erwärmt wird. Das aus den Zylindern 5 und 6 ausgestossene Gas könnte einer Niederdruckkammer zugeführt werden, in welcher dem Gas Wärme entzogen wird, wonach dieses Gas wieder den Zylindern 3 und 4 zugeführt werden könnte.

Aus Fig. 2, in welcher eine Gruppe 1 der in Fig. 1 beschriebenen Kolbenmaschine dargestellt ist, ist ersichtlich, wie die Zylinder 3, 4, 5 und 6 und die Welle 17 im Gehäuse 25 angeordnet sind. Ebenfalls am Gehäuse 25 ist die nicht dargestellte Schwenkachse gelagert, wie später noch beschrieben wird, um welche der Schwenkhebel 13 schwenkbar ist. Wie bereits erwähnt, sind die Rollen 15 jeweils an einem Endbereich des Schwenkhebels 13 drehbar gelagert und rollen auf der Bahn 16 ab. Diese Bahn 16 ist als eine Art Ringfläche ausgebildet, die durch eine Hohlkugelschale 26 gebildet ist. Diese Hohlkugelschale 26 weist einen abgeflachten Teil 27 auf, an welchem beispielsweise ein Zahnrad 28 befestigt ist, und welcher mit der Welle 17 fest verbunden ist. Das Zentrum der Hohlkugelschale 26 befindet sich im Schnittpunkt der Schwenkachse 14 des Schwenkhebels 13 mit der Drehachse 29 der Welle 17. Dadurch hat die in der Hohlkugelschale 26 verlaufende Bahn 16, die Erhebungen und Vertiefungen aufweist, immer den selben Abstand vom oben genannten Zentrum.

Diese Hohlkugelschalen 26 mit den abgeflachten Teilen und die weiteren auf der Welle 17 angebrachten Zahnrädern 28 usw. dienen gleichzeitig als Schwungmasse, wodurch ein gleichförmiger Lauf der Kolbenmaschine gewährleistet ist.

Die Fläche der Bahn 16 ist in radialer Richtung immer gegen das Zentrum gerichtet. Die Rollen 15, die auf der Bahn 16 abrollen, weisen die Form eines Kegelstumpfs auf, wobei die Spitze des durch den Kegelstumpf definierten Kegels ebenfalls im Zentrum liegt.

Durch diese Anordnung ergeben sich für die Rollen 15 auf der gesamten Länge der Bahn 16 immer optimale Abrollbedingungen, es entsteht somit keine Bohrbewegung der Rolle bezüglich der Bahn, eine axiale Schiebung der Rolle wird vermieden, der Verschleiss ist somit sehr gering. Durch die stetige Linienberührung zwischen Rolle 15 und Bahn 16 ist auch die Tragkraft gross.

In gleicher Weise rollen die Rollen 19, die am weiteren Schwenkhebel 18 befestigt sind, auf einer entsprechend geformten Bahn 24 ab, wodurch die Kolben 9 und 10 (Fig. 1) in den Zylindern 5 und 6 hin und her bewegt werden, so dass auf eine detaillierte Beschreibung verzichtet werden kann. Auch hier wird somit ein optimaler Abrollvorgang der Rollen 19 auf der entsprechenden Bahn 24 erreicht.

Die Koppelstangen 12 sind mit den Kolben 7 und 8, wie dies in Fig. 2 dargestellt ist, fest verbunden. In gleicher Weise sind auch die Koppelstangen 12 fest mit den Kolben 9 bzw. 10 verbunden, die sich in den Zylindern 5 und 6 hin und her bewegen. Deshalb ist im Bereich des jeweiligen Schwenkhebels 13 bzw. 18 die Koppelstange 12 jeweils in einer Linearführung 30 geführt. Die Verbindung zwischen Koppelstange 12 und Schwenkhebel 13 bzw. 18 ist so ausgebildet, dass der Anlenkpunkt im wesentlichen gegen die Schwenkachse 14 bzw. 20 des Schwenkhebels 13 bzw. 18 hin und von dieser weg verschiebbar gelagert ist, so dass die Bogenbewegung des Schwenkhebels 13 bzw. 18 und die Linearbewegung der Koppelstange 12 ohne zusätzliches Zwischenglied ausgeglichen werden können. Dadurch wird ein optimaler Lauf der Kolben 7, 8, 9 und 10 in den jeweiligen Zylindern 3, 4, 5 und 6 erreicht.

Wie ebenfalls aus Fig. 2 entnehmbar ist, kann die Welle 17 noch weitere Aggregate antreiben, wie dies im unteren Teil von Fig. 2 dargestellt ist, wie beispielsweise die Steuerung der Ventileinrichtungen 11.

Wie des weiteren aus Fig. 2 ersichtlich ist, können die Kolbenflächen der Kolben 7, 8, 9 und 10 mit einer wärmeisolierenden Schicht 57 versehen sein. Entsprechend kann auch die Hochdruckkammer 22 (Fig. 1) mit wärmeisolierendem Material ausgekleidet sein.

Aus Fig. 3 ist ersichtlich, dass der Schwenkhebel 13 bzw. der weitere Schwenkhebel 18 die Form eines Rahmens 31 aufweist. Dieser Rahmen 31 ist aus zwei Schenkeln 32 und 33 gebildet, zwischen welchen die Welle 17 verläuft. An den beiden Schenkeln 32 und 33 ist jeweils ein Lagerzapfen 34 befestigt, der in ein Lager 35 eingreift, das jeweils in einer Lasche 36 gehalten ist, welche Lasche 36 am Gehäuse befestigt ist. Durch diese beiden Lagerzapfen 34 wird somit die Schwenkachse 14 bzw. 20 gebildet.

Durch die Verwendung eines Schwenkhebels sind für die Bewegungsübertragung zwischen zwei Kolben und der Bahn lediglich zwei Rollen erforderlich, wodurch der Aufbau vereinfacht wird. Um eine optimale Lage der Rollen bezüglich der Bahn erreichen zu können, können die Lager 35, in welchen die Lagerzapfen des Schwenkhebels gelagert sind, in bekannter Weise einstellbar ausgebildet sein, beispielsweise mittels Stellschrauben.

Die beiden Schenkel 32 und 33 sind am Endbereich mit einem Verbindungssteg 37 miteinander verbunden. In diesem Verbindungssteg 37 ist ein Lagerbolzen 38 befestigt, auf welchem die Rolle 15 bzw. 19 drehbar und gegen achsiale Verschiebung gesichert gelagert ist. Am Lagerbolzen 38 sind zwei Stege 39 und 40 befestigt, welche jeweils mit einem Längsschlitz 41 versehen sind. In diese Längsschlitze 41 ist eine Lagerbüchse 42 längsverschiebbar eingesetzt, in welcher ein Achsstück 43 gehalten ist. Dieses Achsstück 43 ist beidseitig in den Linearführungen 30 geführt. An der Lagerbüchse 42 gehalten ist jeweils das entsprechende Ende der Koppelstange 12. Durch diese Lagerung ist die bogenförmige Schwenkbewegung des Schwenkhebels 13 bzw. 18 an die Linearbewegung der Koppelstange 12 ausgleichbar.

Die Fig. 5 und 6 zeigen eine Ventileinrichtung 44, mit welcher eine Einlass- bzw. Auslassöffnung 45 in einem Zylinder einer Kolbenmaschine geöffnet und verschlossen werden kann. Diese Ventileinrichtung 44 besteht aus einer Schwenkachse 46, an welcher ein Hebel 47 befestigt ist. Die Schwenkachse 46 ist bezüglich des entsprechenden Zylinders schwenkbar und ortsfest gelagert. Der schwenkbare Hebel 47 ist mit einer schlitzförmigen Ausnehmung 48 versehen, in welche ein Steg 49 zu liegen kommt, der an der Dichtplatte 50 befestigt ist. Der schwenkbare Hebel 47 und der Steg 49 sind mit einer durchgehenden Bohrung versehen, in welche ein Achsstück 51 eingesetzt ist. Im mittleren Bereich weist das Achsstück 51 eine kugelige Form auf, auf welcher der Steg 49 gelagert ist. Durch das vorgesehene Spiel zwischen der schlitzförmigen Ausnehmung 48 und dem Steg 49 ist dieser sowohl um die durch das Achsstück 51 gebildete Achse wie auch eine quer hierzu stehende Achse um ein geringes Mass schwenkbar.

Die Dichtplatte 50, die im geschlossenen Zustand die Einlass- bzw. Auslassöffnung verschliesst, stützt sich mit ihrer ebenen Dichtfläche 52 auf der die jeweilige Öffnung 45 umgebenden Fläche 53 der Zylinderoberfläche ab. Durch die Möglichkeit des Verschwenkens des Steges 49 bezüglich des Achsstückes 51 passt sich die Dichtfläche 52 der Dichtplatte 50 der Fläche 53 an. Dadurch wird die Dichtung optimal, die Bearbeitung der Dichtflächen ist entsprechend einfach. Durch diese Ausgestaltung können auch Wärmedehnungen des entsprechenden Materials ausgeglichen werden.

Wie bereits erwähnt, erfolgt das Öffnen und Schliessen über das Verschwenken der Schwenkachse 46. Der Antriebsmechanismus kann einen bekannten Aufbau haben, denkbar wäre auch die Verwendung eines Schwenkhebels mit einer Rolle, die auf einer Bahn abrollt, wie sie zur Bewegung der Kolben in der vorgängig beschriebenen Kolbenmaschine verwendet wird.

Da diese Bewegungen bei schnell laufenden Kolbenmaschinen sehr schnell erfolgen, soll vermieden werden, dass sich die Dichtplatte 50 bezüglich des Achsstückes 51 zu stark bewegt. Deshalb ist am Steg 49 auf der der Dichtplatte 50 gegenüberliegenden Seite ein Gegengewicht 54 angeordnet. Dieses Gegengewicht 54 ist so angeordnet und ausgelegt, dass sich bei der Öffnungsund Schliessbewegung der Ventileinrichtung die Dichtplatte 50, der Steg 49 und das Gegengewicht 54 wegen der Trägheit bezüglich des Achsstücks 51 praktisch nicht bewegt. Somit ist es auch nicht erforderlich, dass eine Schmiereinrichtung vorgesehen ist, mit welcher die Lagerung der Dichtplatte geschmiert werden müsste. Dadurch wird der Aufbau dieser Ventileinrichtung vereinfacht.

Um auch eine Kühlung weglassen zu können, kann das Material der Dichtplatte 50, des Steges 49 und des Gegengewichts 54 entsprechend ausgewählt werden, beispielsweise ist es vorteilhaft, dieses Teil aus einem keramischen Werkstoff herzustellen.

In den Fig. 7 und 8 ist eine Ausführungsform einer Ventileinrichtung 44 gezeigt, die im wesentlichen den gleichen Aufbau hat wie die vorgängig beschriebene, wobei aber der Achsbolzen 51 nicht mehr mit einem kugelförmigen Mittelstück versehen ist und somit die Dichtplatte 50 bezüglich dieses Achsstückes 51 nur um eine Achse schwenkbar ist und dass die Schwenkbarkeit um die senkrecht zum Achsstück 51 stehende Achse durch einen weiteren Bolzen 55 erreicht wird, um welchen der schwenkbare Hebel 47 um die Schwenkachse 46 geringfügig schwenkbar ist. Auch damit wird in optimaler Weise erreicht, dass sich die ebene Dichtfläche 52 der Dichtplatte 50 an die Fläche 53 anpasst. Auch hier wird durch das Anbringen des Gegengewichts 54 erreicht, dass sich die Dichtplatte 50, der Steg 49 und das Gegengewicht 54 bezüglich der Drehachsen möglichst wenig bewegen, so dass auch hier auf eine Schmierung verzichtet werden kann.

Diese Ventileinrichtung 44 kann für Kolbenmaschinen jeglicher Art verwendet werden, beispielsweise Wärmemotoren, wie vorgängig beschrieben worden ist, Wärmepumpen, aber auch Kompressoren usw.

## Patentansprüche

1. Kolbenmaschine mit einem Gehäuse (25), welche mindestens zwei Zylinder (3, 4; 5, 6) mit Einlassöffnungen und Auslassöffnungen, die mittels steuerbarer Ventile zu öffnen und schliessbar sind, in welchen Zylindern (3, 4, 5 ,6) jeweils ein Kolben (7, 8, 9, 10) linear hin- und herbewegbar ist, und mindestens eine im Gehäuse (25) drehbar gelagerte Welle (17) umfasst, und bei welcher die Kolben (7, 8, 9, 10) und die Welle (17) über eine Getriebevorrichtung miteinander gekoppelt sind, mittels welcher Getriebevorrichtung die lineare Hin- und Herbewegung der Kolben (7, 8, 9, 10) in eine Rotationsbewegung der Welle (17) umwandelbar ist, bzw. die Rotationsbewegung der Welle (17) in eine lineare Hin- und Herbewegung der Kolben (7, 8, 9, 10) umwandelbar ist, wobei die Getriebevorrichtung Rollen (15, 19) umfasst, die jeweils mit einem der Kolben (7, 8, 9, 10) verbunden sind, welche Rollen (15; 19) auf einer Bahn (16; 24) abrollen, die mit der Welle (17) fest verbunden ist, und die mit Erhebungen und Vertiefungen versehen ist, welche so aufeinander abgestimmt sind, dass die Rollen (15; 19) in Kontakt sind mit der Bahn, **dadurch gekennzeichnet, dass** die Rollen (15; 19) jeweils an den beiden Endbereichen eines Schwenkhebels (13; 18), welcher um eine mittig angeordnete Schwenkachse (14; 20) schwenkbar ist, die im Gehäuse (25) gelagert ist, derart angeordnet sind, dass deren Drehachsen jeweils senkrecht zu der Schwenkachse (14; 20) stehen, dass die Bahn in einer Hohlkugelschale (26) verläuft, deren Zentrum im Schnittpunkt der Schwenkachse (14; 20) des Schwenkhebels (13, 18) mit der Drehachse der zwischen den beiden Rollen (15, 19) verlaufenden Welle (17) liegt, und die Fläche der Bahn in radialer Richtung gegen das Zentrum gerichtet ist, und dass die beiden Rollen (15; 19), die auf der Bahn (16; 24) abrollen, die Form eines Kegelstumpfs haben, wobei die Spitze des durch den Kegelstumpf definierten Kegels im Zentrum liegt, und dass ferner an den beiden Endbereichen des Schwenkhebels (13; 18) jeweils eine Koppelstange (12) angelenkt ist, die mit dem entsprechenden Kolben (7, 8, 9, 10) verbunden ist.

2. Kolbenmaschine nach Anspruch 1, **dadurch gekennzeichnet, dass** die jeweilige Koppelstange (12) fest mit dem entsprechenden Kolben (7, 8, 9, 10) verbunden ist und im Bereich, in welchem sie am Schwenkhebel (13; 18) angelenkt ist, in einer Linearführung (30) geführt ist, welche parallel zur Zylinderachse ausgerichtet ist.

3. Kolbenmaschine nach Anspruch 2, **dadurch gekennzeichnet, dass** die Anlenkung zwischen Schwenkhebel (13; 18) und Koppelstange (12) so ausgebildet ist, dass der Anlenkpunkt im Schwenkhebel (13; 18) im wesentlichen gegen dessen Schwenkachse (14; 20) hin und von dieser weg verschiebbar gelagert ist.

4. Kolbenmaschine nach einem der Ansprüche 1 bis 3, **dadurch gekennzeichnet, dass** der Schwenkhebel (13; 18) aus einem Rahmen (31) gebildet ist, zwischen dessen beiden Schenkeln (32, 33) die Welle (17) verläuft, und die beiden Schenkel (32, 33) jeweils mit einem Lagerzapfen (34) ausgestattet sind, durch welche die Schwenkachse gebildet ist, und die Lagerzapfen (34) jeweils in einem Lager (35) gelagert sind, welche Lager (35) jeweils in einer Lasche (36) gehalten sind, welche Laschen (36) mit dem Gehäuse (25) fest verbunden sind.

5. Kolbenmaschine nach Anspruch 4, **dadurch gekennzeichnet, dass** die Lager (35) in den Laschen (36), die mit dem Gehäuse (25) fest verbunden sind, einstellbar ausgebildet sind.

6. Kolbenmaschine nach einem der Ansprüche 1 bis 5, **dadurch gekennzeichnet, dass** an der Welle Mittel zur Übertragung der Rotationsbewegung auf weitere Übertragungselemente vorgesehen sind.

7. Ventileinrichtung zum Öffnen und Schliessen von Einlass- und Auslassöffnungen (45) in einem Zylinder einer Kolbenmaschine nach einem der Ansprüche 1 bis 6, **dadurch gekennzeichnet, dass** für jede Ein- bzw. Auslassöffnung (45) ein um eine Schwenkachse (46) schwenkbarer Hebel (47) vorgesehen ist, welche Schwenkachse (46) bezüglich des Zylinders ortsfest gelagert ist, und an welchem schwenkbaren Hebel (47) eine Dichtplatte (50) angelenkt ist, die im geschlossenen Zustand die jeweilige Öffnung im Zylinder überdeckt.

8. Ventileinrichtung nach Anspruch 7, **dadurch gekennzeichnet, dass** die durch die Dichtplatte (50) gebildete Dichtfläche (52) im wesentlichen eben ist und im geschlossenen Zustand auf einer die jeweilige Öffnung umgebenden entsprechenden Fläche (53) der Zylinderoberfläche aufliegt.

9. Ventileinrichtung nach Anspruch 8, **dadurch gekennzeichnet, dass** die Dichtplatte (50) bezüglich der Schwenkachse (46) des schwenkbaren Hebels (47) derart beweglich gehalten ist, dass die Dichtfläche (52) der Dichtplatte (50) sich bezüglich der die jeweilige Öffnung umgebenden Fläche (53) selbsttätig einstellt.

10. Ventileinrichtung nach einem der Ansprüche 7 bis 9, **dadurch gekennzeichnet, dass** an der Dichtplatte (50) ein Gegengewicht (54) angebracht ist, welches derart angeordnet ist, dass bei der Öffnungs- und Schliessbewegung der Dichtplatte (50) diese bezüglich des Schwenkhebels (47) im wesentlichen stillstehend ist.

11. Ventileinrichtung nach einem der Ansprüche 7 bis 10, **dadurch gekennzeichnet, dass** mindestens die Dichtplatte (50) aus einem keramischen Werkstoff hergestellt ist.

## Claims

1. Reciprocating engine having a housing (25) comprising at least two cylinders (3, 4; 5, 6) having inlet orifices and outlet orifices which are to be opened and are closable by means of controllable valves, in each of which cylinders (3, 4, 5, 6) a piston (7, 8, 9, 10) can be linearly reciprocated, and at least one shaft (17) rotatingly mounted in the housing (25), and in which the pistons (7, 8, 9, 10) and the shaft (17) are coupled to one another via a gear device, by means of which gear device the linear reciprocation of the pistons (7, 8, 9, 10) is convertible into rotary motion of the shaft (17), or the rotary motion of the shaft (17) is convertible into a linear reciprocation of the pistons (7, 8, 9, 10), the gear device comprising rollers which are each connected to one of the pistons (7, 8, 9, 10), which rollers (15; 19) roll on a track (16; 24) which is fixed to the shaft (17), and which is provided with elevations and depressions which are so attuned to one another that the rollers (15; 19) are in contact with the track, **characterised in that** the rollers (15; 19) are each disposed in such a way at the two end areas of a rocking lever (13; 18) which is pivotable about a centrally disposed swivel axis (14; 20) which is mounted in the housing (25) that their axes of rotation are each perpendicular to the swivel axis (14; 20), **in that** the track runs in a hollow spherical cup (26), the centre of which lies in the intersection of the swivel axis (14; 20) of the rocking lever (13; 18) with the axis of rotation of the shaft (17) running between the two rollers (15, 19), and the surface of the track is directed radially toward the centre, and that the two rollers (15; 19) which roll on the track (16; 24) have the shape of a frustum, the tip of the cone defined by the frustum lying in the centre, and **in that** further one link rod (12) each is hinged to the two end areas of the rocking lever (13; 18), which link rod is connected to the respective piston (7, 8, 9, 10).

2. Reciprocating engine according to claim 1, **characterised in that** the respective link rod (12) is fixed to the corresponding piston (7, 8, 9, 10) and, in the area in which it is hinged to the rocking lever (13; 18), is guided in a linear guideway (30) which is aligned parallel to the cylinder axis.

3. Reciprocating engine according to claim 2, **characterised in that** the articulation between rocking lever (13; 18) and link rod (12) is formed in such a way that the hinge point in the rocking lever (13; 18) is borne substantially slidable toward its swivel axis (14; 20) and away therefrom.

4. Reciprocating engine according to one of the claims 1 to 3, **characterised in that** the rocking lever (13, 18) is formed of a frame (31), between the two legs (32, 33) of which the shaft (17) runs, and the two legs (32, 33) are each provided with a pivot pin (34) by which the swivel axis is formed, and the pivot pins (34) are each mounted in a bearing (35), which bearings (35) are each held in a tongue (36), which tongues (36) are fixed to the housing (25).

5. Reciprocating engine according to claim 4, **characterised in that** the bearings (35) are formed adjustably in the tongues (36) which are fixed to the housing (25).

6. Reciprocating engine according to one of the claims 1 to 5, **characterised in that** means are provided on the shaft for transmitting the rotary motion to further transmission elements.

7. Valve arrangement for opening and closing inlet and outlet orifices (45) in a cylinder of a reciprocating engine according to one of the claims 1 to 6, **characterised in that** for each inlet or outlet orifice (45) a lever (47) pivotable about a swivel axis (46) is provided, which swivel axis (46) is mounted stationary relative to the cylinder, and to which swivelling lever (47) a sealing plate (50) is hinged, which in dosed condition covers up the respective orifice in the cylinder.

8. Valve arrangement according to claim 7, **characterised in that** the sealing surface (52) formed by the sealing plate (50) is substantially flat and rests in closed condition on a corresponding surface (53) of the cylinder surface surrounding the respective orifice.

9. Valve arrangement according to claim 8, **characterised in that** the sealing plate (50) is kept movable relative to the swivel axis (46) of the swivel-capable lever (47) in such a way that the sealing surface (52) of the sealing plate (50) adjusts itself automatically relative to the surface (53) surrounding the respective orifice.

10. Valve arrangement according to one of the claims 7 to 9, **characterised in that** affixed to the sealing plate (50) is a counterweight (54) which is so disposed that during the opening and closing movement of the sealing plate (50), the latter is substantially immobile relative to the rocking lever (47).

11. Valve arrangement according to one of the daims 7 to 10, **characterised in that** at least the sealing plate (50) is made of a ceramic material.

## Revendications

1. Machine à piston avec un carter (25) qui comprend au moins deux vérins (3, 4; 5, 6) avec des ouvertures d'entrée et des ouvertures de sortie qui peuvent s'ouvrir et se fermer au moyen de soupapes commandables, vérins (3, 4, 5, 6) dans lesquels respectivement un piston (7, 8, 9, 10) peut effectuer un mouvement de translation linéaire et comprend au moins un arbre (17) logé rotatif dans le carter (25) et machine dans laquelle les pistons (7, 8, 8, 10) et l'arbre (17) sont accouplés entre eux par un dispositif d'engrenage, dispositif d'engrenage au moyen duquel le mouvement de translation linéaire des pistons (7, 8, 8, 10) peut être transformé en un mouvement de rotation de l'arbre (17), respectivement le mouvement de rotation de l'arbre (17) peut être transformé en un mouvement de translation linéaire des pistons (7, 8, 9, 10), le dispositif d'engrenage comprenant des galets (15, 19) qui sont reliés respectivement à l'un des pistons (7, 8, 8, 10), lesquels galets (15; 19) roulant sur une bande (16; 24) qui est reliée fixement à l'arbre (17) et qui est munie d'élévations et de cavités, lesquelles correspondent entre elles, **caractérisée en ce que** les galets (15; 19) sont disposés respectivement aux deux zones d'extrémité d'un levier pivotant (13; 18) qui est pivotant autour d'un axe pivotant (14; 20) disposé au centre et logé dans le carter (25), de sorte que les axes rotatifs des galets sont respectivement perpendiculaires à l'axe pivotant (14; 20), **en ce que** la bande s'étendent dans une cuvette sphérique creuse (26) dont le centre se trouve à l'intersection de l'axe pivotant (14; 20 )du levier pivotant (13; 18) avec l'axe de rotation de l'arbre (17) entre les deux galets (15, 19), et la surface de la bande est dirigée dans le sens radial en direction du centre et **en ce que** les deux galets (15; 19), qui roulent sur la bande (16; 24) ont la forme d'un tronc conique, la pointe du cône défini par le tronc conique se trouvant au centre et **en ce qu'**en outre aux deux zones d'extrémités du levier pivotant (13; 18) respectivement est articulée une barre d'accouplement (12) qui est reliée aux pistons (7, 8, 8, 10).

2. Machine à piston selon la revendication 1, **caractérisée en ce que** la tige d'accouplement respectivement (12) est reliée fixement au piston (7, 8, 9, 10) correspondant et dans la zone dans laquelle elle est articulée au levier pivotant (13; 18), elle est guidée dans un guide linéaire (30) qui est orienté parallèlement à l'axe de vérin.

3. Machine à piston selon la revendication 2, **caractérisée en ce que** l'articulation est réalisée entre le levier pivotant (13; 18) et la tige d'accouplement (12) de sorte que le point d'articulation dans le levier pivotant (13; 18) est logé en translation sensiblement par rapport à son axe pivotant (14, 20).

4. Machine à piston selon l'une des revendications 1 à 3, **caractérisée en ce que** le levier pivotant (13; 18) est composé d'un cadre (31) entre les deux côtés (32, 33) duquel s'entend l'arbre (17) et les deux côtés (32, 33) étant munis respectivement d'un tourillon (34) qui forme l'axe de pivotement et les tourillons (34) sont logés respectivement dans un palier (35), paliers (35) qui sont maintenus respectivement dans une languette (36), lesquelles languettes (36) sont reliées fixement au carter (25),

5. Machine à piston selon la revendication 4, **caractérisé en ce que** les palier (35) sont réalisés réglables dans les languettes (36) qui sont reliées fixement au carter (25).

6. Machine à piston selon l'une des revendications 1 à 5, **caractérisé en ce qu'**il est prévu sur l'arbre des moyens pour la transmission du mouvement de rotation à d'autres éléments de transmission.

7. Dispositif à soupapes pour l'ouverture et la fermeture d'ouvertures d'entrée et de sorte (45) dans un vérin d'une machine à piston selon l'une des revendications 1 à 6, **caractérisé en ce que** pour chaque ouverture d'entrée respectivement de sortie (45), il est prévu un levier (47) pivotant autour d'un axe de pivotement (46), axe de pivotement (46) qui est logé solidairement par rapport au cylindre et levier pivotant (47) auquel est articulée une plaque d'étanchéité (50) qui recouvre à l'état fermé l'ouverture respective dans le cylindre.

8. Dispositif à soupapes selon la revendication, **caractérisé en ce que** la surface étanche (52) formée par la plaque d'étanchéité (50) est sensiblement plane et à l'état fermé repose sur une surface (53) de la surface supérieure cylindrique, correspondante entourant l'ouverture respective.

9. Dispositif à soupapes selon la revendication 8, **caractérisé en ce que** la plaque d'étanchéité (50) est maintenue mobile par rapport à l'axe de pivotement (46) du levier pivotant (47) de sorte que la surface étanche (52) de la plaque d'étanchéité (50) se règle de manière autonome par rapport à la surface (53) entourant l'ouverture respective.

10. Dispositif à soupapes selon l'une des revendications 7 à 9, **caractérisé en ce qu'**il est placé sur la plaque d'étanchéité (50) un contrepoids (54) qui est disposé de sorte que lors du mouvement de fermeture et d'ouverture de la plaque d'étanchéité (50) celle-ci est sensiblement immobilisée par rapport au levier de pivotement (47).

11. Dispositif à soupapes selon l'une des revendications 7 à 9, **caractérisé en ce qu'**au moins la plaque d'étanchéité (50) est fabriquée à partir d'un matériau céramique.
